# EUROPÄISCHE PATENTSCHRIFT

(11) **EP 1 849 919 B1**
(45) Veröffentlichungstag und Bekanntmachung des Hinweises auf die Patenterteilung: **17.09.2008**
(21) Anmeldenummer: 06008684.0
(22) Anmeldetag: 26.04.2006
(51) Int. Cl.: E02D 5/36, E02D 5/38, E02D 3/10

(54) **Bohrgerät und Verfahren zum Erstellen einer Bohrsäule im Boden**
Drilling apparatus and method to form a pillar in the ground by drilling
Engin de forage et méthode de construction d'une colonne forée dans le sol

(43) Veröffentlichungstag der Anmeldung: 31.10.2007
(73) Patentinhaber: BAUER Maschinen GmbH, 86529 Schrobenhausen (DE)
(72) Erfinder: Stötzer, Erwin, 86551 Aichach (DE)
(74) Vertreter: Wunderlich, Rainer

(56) Entgegenhaltungen:
- EP-A- 0 831 180
- DE-A1- 3 738 420
- US-A- 3 303 656
- US-A- 3 604 214
- US-A- 5 647 690
- US-A1- 2003 123 937

## Beschreibung

Die Erfindung betrifft ein Bohrgerät zum Erstellen einer Bohrsäule im Boden gemäß dem Oberbegriff des Anspruchs 1, mit einem Mast, einem Schlitten, der verschiebbar am Mast gelagert ist, einem Bohrrohr, einem an dem Schlitten angeordneten Bohrantrieb zum drehenden Antreiben des Bohrrohres und einem an dem Bohrrohr anschließbaren Rohrbunker mit einem Speicherraum für Füllmaterial zum Verfüllen eines Bohrlochs beim Ziehen des Bohrrohres, wobei der Rohrbunker gegenüber dem Schlitten axial verstellbar am Schlitten gelagert ist.

Die Erfindung betrifft ferner ein Verfahren zum Erstellen einer Bohrsäule im Boden gemäß dem Oberbegriff des Anspruchs 9, bei dem ein Bohrrohr in den Boden mittels eines Bohrantriebes drehend eingebracht wird, welcher an einem Schlitten angeordnet ist, der entlang eines Mastes in Bohrrichtung verschiebbar ist, und nach Erreichen einer gewünschten Tiefe das Bohrrohr zurückgezogen und ein dabei entstehender Hohlraum über das Bohrrohr mit Füllmaterial aus einem am Bohrrohr angeordneten Rohrbunker verfüllt wird.

Ein solche Bohrgerät ist beispielsweise aus der EP 1 580 325 A1 bekannt. Bei diesem bekannten Bohrgerät ist oberseitig an einem mehrteiligen Bohrrohr ein Rohrbunker für die Aufnahme von Beton zum Verfüllen eines Bohrloches vorgesehen. Der Rohrbunker ist seinerseits oberseitig an einem Drehantrieb gehalten, der mittels eines Schlittens längs an einem Mast verfahren werden kann. Beim Abbohren wird der Rohrbunker mittels des Drehantriebes in Drehung versetzt, wobei der Rohrbunker die Drehung an das Bohrrohr überträgt. Zum Verfüllen des entstehenden Bohrloches wird über das Bohrrohr Beton aus dem Rohrbunker in den Boden eingeleitet.

Ein weiteres Bohrgerät mit einem Rohrbunker, der an der Oberseite eines Bohrrohres angeordnet ist, ist aus der US 5,647,690 bekannt.

Die US 3,604,214 beschreibt eine Vorrichtung und ein Verfahren zur In-Situ-Erstellung säulenartiger Strukturen im Boden. Die Vorrichtung weist einen hohlen Wendelbohrer auf, der über ein Adapterrohr drehbar an einem entlang von Schienen verschiebbaren Schlitten angeordnet ist. Am Schlitten ist ein Hydraulikmotor zum drehenden Antreiben des Wendelbohrers angeordnet. Oberhalb des Wendelbohrers ist ein Einfülltrichter vorgesehen, dessen Innenraum über das Adapterrohr mit dem Durchgang des hohlen Wendelbohrers in Verbindung steht. Der Einfülltrichter ist an einem weiteren Schlitten angeordnet, der entlang den Schienen bewegbar ist. Ferner sind Verbindungsmittel vorgesehen, mit denen der Einfülltrichter am ersten Schlitten festlegbar ist.

**Aufgabe** der Erfindung ist es, ein gattungsgemäßes Bohrgerät und ein gattungsgemäßes Verfahren so weiterzubilden, dass eine besonders gute Einsetzbarkeit und Vielseitigkeit erzielt wird und insbesondere das Erstellen besonders tiefer Bohrsäulen in besonders einfacher Weise ermöglicht wird.

Die Aufgabe wird erfindungsgemäß durch ein Bohrgerät mit den Merkmalen des Anspruchs 1 sowie durch ein Verfahren mit den Merkmalen des Anspruchs 9 gelöst. Bevorzugte Ausführungsbeispiele sind in den abhängigen Ansprüchen angegeben.

Beim erfindungsgemäßen Bohrgerät ist vorgesehen, dass der Rohrbunker gegenüber dem Schlitten axial verstellbar am Schlitten gelagert ist.

Ein erster Grundgedanke der Erfindung kann darin gesehen werden, den Rohrbunker relativ zum Schlitten axial verstellbar, das heißt insbesondere axial verschiebbar und an mehreren Axialpositionen festlegbar, vorzusehen. Somit ist es möglich, den axialen Abstand des Rohrbunkers bezüglich des Schlittens zu variieren, wobei das Bohrrohr zum drehenden Antreiben drehfest mit dem Bohrantrieb gekoppelt bleiben kann. So kann der Rohrbunker beispielsweise zum Befüllen mit Füllmaterial relativ zum Schlitten in eine Position verfahren werden, in der er besonders gut zugänglich ist. Insbesondere kann durch axiales Verstellen des Rohrbunkers der axiale Hub beim Einbringen oder Ziehen des Bohrrohres vergrößert werden.

Unter einem Rohrbunker kann insbesondere ein Füllgutbehälter verstanden werden, an dem ein Bohrrohr anschließbar ist. Geeigneterweise ist der Rohrbunker in Axialrichtung oben, das heißt an dem der Bohrspitze abgewandten Ende des Bohrrohres angeordnet. Erfindungsgemäß kann der Rohrbunker in Verlängerung des Bohrrohres angeordnet sein. Unter der Axialrichtung kann im Sinne der Erfindung insbesondere die Längsrichtung des Bohrrohres und/oder die Verschieberichtung des Schlittens am Mast verstanden werden.

Erfindungsgemäß ist es ferner, dass der Rohrbunker mitsamt dem Bohrrohr gegenüber dem Schlitten axial verstellbar gelagert ist. Geeigneterweise ist das Bohrrohr axial unbeweglich gegenüber dem Rohrbunker angebracht. Insbesondere kann am Rohrbunker eine Rohrkupplung zum lösbaren Anbringen des Bohrrohres vorgesehen sein. Das Bohrrohr ist geeigneterweise mehrteilig ausgebildet.

Ein besonders kompaktes Bohrgerät mit großem Bohrhub kann nach der Erfindung dadurch erhalten werden, dass der Rohrbunker axial oberhalb des Bohrantriebes und/oder des Schlittens angeordnet ist und dass das Bohrrohr zumindest abschnittsweise axial unterhalb des Bohrantriebes und/oder des Schlittens angeordnet ist. Gemäß dieser Ausführungsform läuft der Verbund aus Rohrbunker und Bohrrohr axial durch den Bohrantrieb und/oder den Schlitten hindurch.

Da ein gefüllter Rohrbunker in der Regel ein vergleichsweise hohes Trägheitsmoment aufweist, kann es vorteilhaft sein, diesen drehfest am Schlitten zu lagern. Hierdurch kann die benötigte Antriebsleistung des Bohrantriebes niedrig gehalten werden und eine besonders leichte Befüllbarkeit des Rohrbunkers gewährleistet werden.

Für ein konstruktiv besonders einfaches und wirtschaftliches Bohrgerät kann jedoch auch vorgesehen sein, dass der Rohrbunker drehbar am Schlitten und insbesondere drehfest am Bohrrohr vorgesehen ist. In diesem Fall kann sich der Rohrbunker bei Rotation des angeschlossenen Bohrrohres mittels des Bohrantriebes mitdrehen. Um in diesem Fall eine einfache Befüllung des Rohrbunkers zu erlauben, ist geeigneterweise eine Zuführeinrichtung für Füllmaterial in den Rohrbunker vorgesehen, die drehfest bezüglich des Schlittens und/oder des Masts angeordnet ist. Diese Zuführeinrichtung kann beispielsweise einen Schlauchanschluss für eine Betonzuleitung aufweisen.

Insbesondere wenn der Rohrbunker drehfest am Schlitten vorgesehen ist, ist es vorteilhaft, dass zwischen dem Rohrbunker und dem Bohrrohr eine Drehkupplung vorgesehen ist, die eine Drehung des Bohrrohres vom Rohrbunker entkoppelt. Geeigneterweise ist die Drehkupplung axial oberhalb des Bohrantriebes vorgesehen. Eine solche Drehkupplung kann auch als Spülkopf bezeichnet werden.

Zusätzlich oder alternativ kann eine Drehkupplung zwischen der Zuführeinrichtung und dem Rohrbunker vorgesehen sein.

Besonders vorteilhaft ist es nach der Erfindung, dass am Schlitten eine Drehmomentstütze zum drehfesten Abstützen des Rohrbunkers und/oder der Zuführeinrichtung für Füllmaterial in den Rohrbunker vorgesehen ist.

Ferner ist es vorteilhaft, dass der Rohrbunker und/oder die Zuführeinrichtung an der Drehmomentstütze axial verschiebbar geführt sind. Beispielsweise kann die Drehmomentstütze einen am Schlitten angeordneten, axial verlaufenden Ausleger aufweisen, an dem der Rohrbunker und/oder die Zuführeinrichtung beispielsweise über einen Schlitten oder über eine Hülsenführung axial verschiebbar geführt ist.

Grundsätzlich ist es möglich, den Rohrbunker beispielsweise durch Schwerkraftwirkung und/oder durch Verschieben des Schlittens bei festgelegtem Rohrbunker axial relativ zum Schlitten zu verschieben. Besonders vorteilhaft ist es jedoch, dass, insbesondere an dem Schlitten, eine Antriebseinrichtung zum aktiven axialen Verschieben des Rohrbunkers vorgesehen ist. Beispielsweise kann ein Linearantrieb vorgesehen sein, der einerseits am Rohrbunker und andererseits am Schlitten angeordnet ist. Bevorzugt ist die Antriebseinrichtung an der Drehmomentstütze angeordnet.

Erfindungsgemäß ist es ferner, dass zwischen dem Bohrrohr und dem Rohrbunker ein Verlängerungsrohr vorgesehen ist, das vorzugsweise drehfest und axial verschiebbar mit einer Abtriebswelle des Bohrantriebes verbunden ist. Hierzu kann das Verlängerungsrohr beispielsweise eine Keilwellenverzahnung aufweisen. Geeigneterweise verläuft das Verlängerungsrohr axial durch den Drehantrieb hindurch und am Schlitten vorbei. Das Verlängerungsrohr kann beispielsweise teleskopierbar, insbesondere als Kellystange mit Längsstegen zur Drehmomentübertragung und Verriegelungstaschen zum Aufbringen von Axialkräften, ausgebildet sein. Erfindungsgemäß kann am unteren Ende des Verlängerungsrohres eine Kupplungseinrichtung zum Ankoppeln des Bohrrohres vorgesehen sein.

Ferner ist es vorteilhaft, dass die Abtriebswelle des Bohrantriebs als Hohlwelle ausgebildet ist, an deren einen Seite der Rohrbunker angeordnet ist und an deren anderen Seite das Bohrrohr zumindest abschnittsweise verläuft. Insbesondere können das Verlängerungsrohr und/oder das Bohrrohr axial verschiebbar im Inneren der Hohlwelle verlaufen.

Daneben ist es vorteilhaft, dass eine Verschlusseinrichtung vorgesehen ist, durch welche ein Zugang für Füllmaterial von dem Rohrbunker zu dem Bohrrohr verschließbar ist. Die Verschlusseinrichtung kann beispielsweise eine Klappe aufweisen, die unten am Rohrbunker, am Verlängerungsrohr und/oder oben am Bohrrohr vorgesehen ist. Eine solche Verschlusseinrichtung ist insbesondere dann von Vorteil, wenn mit einem mehrteiligen Bohrrohr gearbeitet wird.

Das erfindungsgemäße Verfahren ist dadurch gekennzeichnet, dass beim Einbringen des Bohrrohres der Rohrbunker mitsamt dem Bohrrohr relativ zum Schlitten zum Boden hin verschoben wird. Hierdurch kann der Axialhub des Bohrgerätes vergrößert werden und es können in besonders einfacher Weise besonders tiefe Bohrsäulen erstellt werden. Geeigneterweise wird beim Zurückziehen des Bohrrohres der Rohrbunker mitsamt dem Bohrrohr relativ zum Schlitten wieder vom Boden weg, das heißt nach oben verschoben.

Das erfindungsgemäße Verfahren kann insbesondere mit dem erfindungsgemäßen Bohrgerät durchgeführt werden, wodurch sich die in diesem Zusammenhang erläuterten Vorteile erzielen lassen.

Die Erfindung wird nachfolgend anhand bevorzugter Ausführungsbeispiele näher erläutert, die schematisch in den Figuren dargestellt sind. In den Figuren zeigen:
- Fig. 1: ein Ausführungsbeispiel eines erfindungsgemäßen Bohrgerätes zur Durchführung des erfindungsgemäßen Verfahrens;
- Fig. 2: eine Detailansicht des Bohrgerätes aus Fig. 1 im Bereich des Schlittens; und
- Fig. 3: ein alternativ ausgeführter Rohrbunker zur Verwendung in einem erfindungsgemäßen Bohrgerät.

Gleich oder analog wirkende Elemente sind in den Figuren mit denselben Bezugszeichen gekennzeichnet.

Ein erstes Ausführungsbeispiel eines erfindungsgemäßen Bohrgerätes ist in den Fig. 1 und 2 dargestellt. Das Bohrgerät weist ein Fahrgestell 1 auf, an dem ein Mast 2 verschwenkbar angeordnet ist. Vorderseitig an dem Mast 2 ist ein Schlitten 22 vorgesehen, der am Mast 2 längs verschiebbar geführt ist.

Am Schlitten 22 ist ein Bohrantrieb 11 vorgesehen, der mit dem Schlitten 22 längs des Mastes 2 verschiebbar ist und mit dem ein längs des Mastes 2 verlaufendes Bohrrohr 6 mit einem Verdrängungsbohrkopf 80 in Drehung versetzbar ist. Der Bohrantrieb weist ein oberes Antriebsteil 12, in dem ein nicht dargestellter Antriebsmotor vorgesehen ist, sowie ein darunter liegendes Getriebeteil 13 auf. An diesem Getriebeteil 13 ist unten eine als Hohlwelle ausgebildete Abtriebswelle 19 vorgesehen.

Auf der oberen Seite des Bohrrohres 6 ist in Verlängerung des Bohrrohres 6 ein Verlängerungsrohr 40 vorgesehen. Dieses Verlängerungsrohr 40 ist mit dem Bohrrohr 6 über eine Rohrkupplung 18 drehfest und axialfest gekoppelt. Das Verlängerungsrohr 40 läuft durch den Bohrantrieb 11 in Axialrichtung hindurch. Am oberen Ende des Verlängerungsrohres 40 ist oberhalb des Bohrantriebes 11 und in Verlängerung des Verlängerungsrohres 40 und des Bohrrohres 6 ein Rohrbunker 30 angeordnet. Der Rohrbunker 30 dient zur Aufnahme von Füllgut, das über das Verlängerungsrohr 40 durch den Bohrantrieb 11 in das Bohrrohr 6 eingeleitet werden kann.

Der Rohrbunker 30 ist mitsamt dem hieran angeordneten Verlängerungsrohr 40 und dem Bohrrohr 6 relativ zum Bohrantrieb 11 und dem Schlitten 22 axial, das heißt in Pfeilrichtung A verschiebbar angeordnet. In den Darstellungen der Figuren 1 und 2 befindet sich der Rohrbunker 30 in einer oberen Position, in welcher er mit vergleichsweise großem Abstand zum Bohrantrieb 11 angeordnet ist. Aus dieser Position kann er mitsamt dem daran angeordneten Bohrrohr 6 nach unten zum Boden hin verschoben werden, so dass die unterhalb des Schlittens 22 und des Bohrantriebes 11 bestehende Länge des Bohrrohres 6 zunimmt.

Zur Drehmomentübertragung zwischen Bohrantrieb 11 und dem axial hierzu verschiebbaren Bohrrohr 6 weist das drehfest mit dem Bohrrohr 6 verbundene Verlängerungsrohr 40 außenseitig eine Keilverzahnung auf, die mit einer Innenverzahnung in der Abtriebswelle 19 korrespondiert.

Zum Festlegen einer axialen Relativposition des Rohrbunkers 30 und des Bohrrohres 6 bezüglich des Schlittens 22 ist am Bohrantrieb 11 eine nicht dargestellte Halteeinrichtung vorgesehen, welche das Verlängerungsrohr 40 beispielsweise kraftschlüssig und/oder formschlüssig hält.

Bodenseitig am Rohrbunker 30 ist eine Drehkupplung 60 vorgesehen, die eine Drehung des Bohrrohres 6 und des hieran angeordneten Verlängerungsrohres 40 vom Rohrbunker 30 entkoppelt.

Am Schlitten 22 ist eine Drehmomentstütze 50 vorgesehen, die den Rohrbunker 30 drehfest an den Schlitten 22 koppelt. Die Drehmomentstütze weist einen axial verlaufenden Ausleger 52 auf, an dem der Rohrbunker 30 über einen Seitenarm axial verschiebbar geführt ist. Über einen weiteren Seitenarm ist die Drehkupplung 60, insbesondere ihr feststehender Teil, am Ausleger 52 axial verschiebbar und drehfest geführt. Der axial verlaufende Ausleger 52 der Drehmomentstütze 50 kann beispielsweise auch teleskopierbar ausgeführt sein.

Der Rohrbunker 30 weist einen etwa zylindrischen Speicherbereich 33 auf, der über einen darunter angeordneten konischen Auslassbereich 34 an das Verlängerungsrohr 40 angeschlossen ist.

Fig. 3 zeigt einen alternativ ausgebildeten Rohrbunker 30 zum Einsatz in einem erfindungsgemäßen Bohrgerät. Der Rohrbunker der Fig. 3 weist an der Oberseite des zylindrischen Speicherbereichs 33 einen etwa konisch ausgebildeten Deckel 36 auf. In diesem Deckel 36 sind mehrere Einfüllöffnungen 37 zum Einfüllen von Füllmaterial in das Innere des Rohrbunkers 30 vorgesehen. Am Deckel sind darüber hinaus eine Vielzahl von Ösen 38, 38' zum Anheben des Rohrbunkers 30 mittels Hilfseinrichtungen vorgesehen.

Der Rohrbunker der Fig. 3 weist darüber hinaus zwischen Auslassbereich 34 und Verlängerungsrohr 40 eine als Klappe ausgebildete Verschlusseinrichtung 71 auf, mit der ein Füllgutdurchgang zwischen dem Innenraum des Rohrbunkers 30 und dem Innenraum des Verlängerungsrohres 40 und somit dem Innenraum des Bohrrohres 6 absperrbar ist.

## Patentansprüche

1. Bohrgerät zum Erstellen einer Bohrsäule im Boden mit
- einem Mast (2),
- einem Schlitten (22), der verschiebbar am Mast (2) gelagert ist
- einem Bohrrohr (6),
- einem an dem Schlitten (22) angeordneten Bohrantrieb (11) zum drehenden Antreiben des Bohrrohres (6) und
- einem an dem Bohrrohr (6) anschließbaren Rohrbunker (30) mit einem Speicherraum für Füllmaterial zum Verfüllen eines Bohrloches beim Ziehen des Bohrrohres (6),
- wobei der Rohrbunker (30) gegenüber dem Schlitten (22) axial verstellbar am Schlitten (22) gelagert ist,
**dadurch gekennzeichnet ,**
**dass** der Rohrbunker (30) mitsamt dem Bohrrohr (6) gegenüber dem Schlitten (22) axial verstellbar gelagert ist.

2. Bohrgerät nach Anspruch 1,
**dadurch gekennzeichnet,**
**dass** der Rohrbunker (30) axial oberhalb des Bohrantriebes (11) und das Bohrrohr (6) zumindest abschnittsweise axial unterhalb des Bohrantriebes (11) angeordnet ist.

3. Bohrgerät nach einem der Ansprüche 1 oder 2,
**dadurch gekennzeichnet,**
**dass** zwischen dem Rohrbunker (30) und dem Bohrrohr (6) eine Drehkupplung (60) vorgesehen ist, die eine Drehung des Bohrrohres (6) vom Rohrbunker (30) entkoppelt.

4. Bohrgerät nach Anspruch 1 bis 3,
**dadurch gekennzeichnet,**
**dass** am Schlitten (22) eine Drehmomentstütze (50) zum drehfesten Abstützen des Rohrbunkers (30) und/oder einer Zuführeinrichtung für Füllmaterial in den Rohrbunker (30) vorgesehen ist.

5. Bohrgerät nach Anspruch 4,
**dadurch gekennzeichnet,**
**dass** der Rohrbunker (30) und/oder die Zuführeinrichtung an der Drehmomentstütze (50) axial verschiebbar geführt ist.

6. Bohrgerät nach einem der Ansprüche 1 bis 5,
**dadurch gekennzeichnet,**
**dass** zwischen dem Bohrrohr (6) und dem Rohrbunker (30) ein Verlängerungsrohr (40) vorgesehen ist, das drehfest und axial verschiebbar mit einer Abtriebswelle (19) des Bohrantriebes (11) verbunden ist.

7. Bohrgerät nach einem der Anspruch 6,
**dadurch gekennzeichnet,**
**dass** das Verlängerungsrohr (40) als eine Kellystange mit Längsnuten zur Drehmomentübertragung und Verriegelungstaschen zur Axialkraftübertragung ausgebildet ist.

8. Bohrgerät nach einem der Ansprüche 1 bis 7,
**dadurch gekennzeichnet,**
**dass** eine Verschlusseinrichtung (71) vorgesehen ist, durch welche ein Zugang von Füllmaterial von dem Rohrbunker (30) zu dem Bohrrohr (6) verschließbar ist.

9. Verfahren zum Erstellen einer Bohrsäule im Boden, insbesondere mit einem Bohrgerät nach einem der Ansprüche 1 bis 8, bei dem
- ein Bohrrohr (6) in den Boden mittels eines Bohrantriebes (11) drehend eingebracht wird, welcher an einem Schlitten (22) angeordnet ist, der entlang eines Mastes (2) in Bohrrichtung verschiebbar ist, und
- nach Erreichen einer gewünschten Tiefe das Bohrrohr (6) zurückgezogen und ein dabei entstehender Hohlraum über das Bohrrohr (6) mit Füllmaterial aus einem am Bohrrohr angeordneten Rohrbunker (30) verfüllt wird,
**dadurch gekennzeichnet,**
**dass** beim Einbringen des Bohrrohres (6) der Rohrbunker (30) mitsamt dem Bohrrohr (6) relativ zum Schlitten (22) zum Boden hin verschoben wird.

## Claims

1. Drilling implement for erecting a drilling pillar in the ground having
- a mast (2),
- a carriage (22) displaceably mounted on the mast (2),
- a drill pipe (6),
- a drilling drive (11) located on the carriage (22) for the rotary driving of the drill pipe (6) and
- a pipe bunker (30) connectable to the drill pipe (6) having a storage area for fill material for filling a drill hole on drawing the drill pipe (6),
- wherein the pipe bunker (30), with respect to the carriage (22), is axially adjustably mounted on said carriage (22),
**characterized in that**
the pipe bunker (30), together with the drill pipe (6), is axially adjustably mounted relative to the carriage (22).

2. Drilling implement according to claim 1,
**characterized in that**
the pipe bunker (30) is located axially above the drilling drive (11) and the drill pipe (6) is at least sectionally axially located below drilling drive (11).

3. Drilling implement according to one of the claims 1 or 2,
**characterized in that**
a rotary coupling (60) is provided between the pipe bunker (30) and the drill pipe (6), the rotary coupling (60) uncoupling a rotation of the drill pipe (6) from the pipe bunker (30).

4. Drilling implement according to claims 1 to 3,
**characterized in that**
on the carriage (22) is provided a torque support (50) for the torque proofed supporting of the pipe bunker (30) and/or a feed device for feeding fill material into the pipe bunker (30).

5. Drilling implement according to claim 4,
**characterized in that**
the pipe bunker (30) and/or the feed device is axially displaceably guided on the torque support (50).

6. Drilling implement according to one of the claims 1 to 5,
**characterized in that**
between the drill pipe (6) and the pipe bunker (30) is provided an extension pipe (40), which is connected in a torque proofed and axially displaceable manner to a driven shaft (19) of the drilling drive (11).

7. Drilling implement according to claim 6,
**characterized in that**
the extension pipe (40) is constructed as a kelly bar with longitudinal grooves for torque transmission and locking pockets for axial force transmission.

8. Drilling implement according to one of the claims 1 to 7,
**characterized in that**
a closure device (71) is provided making it possible to close off an access for fill material from the pipe bunker (30) to the drill pipe (6).

9. Method for erecting a drilling pillar in the ground, particularly using a drilling implement according to one of the claims 1 to 8, in which
- a drill pipe (6) is introduced in rotary manner into the ground by means of a drilling drive (11), which is located on a carriage (22) displaceable in the drilling direction along a mast (2) and
- after reaching a desired depth, the drill pipe (6) is retracted and the cavity formed thereby is filled by means of the drill pipe (6) with fill material from a pipe bunker (30) located on the drill pipe,
**characterized in that**
on introducing the drill pipe (6) the pipe bunker (30) together with said drill pipe (6) is moved towards the ground relative to the carriage (22).

## Revendications

1. Engin de forage pour réaliser une colonne de forage dans le sol, avec
- un mât (2),
- un chariot (22) qui est monté mobile sur le mât (2), et
- un tube (6) de forage,
- un entraînement (11) de forage placé sur le chariot (22) pour entraîner le tube (6) de forage en rotation, et
- un bouclier (30) de tube pouvant être raccordé au tube (6) de forage avec un espace de stockage pour un matériau de remplissage destiné à combler un trou de forage lors du retrait du tube (6) de forage,
- le bouclier (30) de tube étant monté sur le chariot (22) de manière mobile axialement par rapport au chariot (22),
***caractérisé en ce que*** le bouclier de tube (30) avec le tube (6) de forage est monté mobile axialement par rapport au chariot (22).

2. Engin de forage selon la revendication 1, ***caractérisé en ce que*** le bouclier (30) de tube est placé axialement au-dessus de l'entraînement (11) de forage et le tube (6) de forage est placé au moins partiellement au-dessous axialement de l'entraînement (11) de forage.

3. Engin de forage selon l'une quelconque des revendications 1 ou 2, ***caractérisé en ce qu*'**entre le bouclier (30) de tube et le tube (6) de forage est prévu un accouplement rotatif (60) qui découple une rotation du tube (6) de forage par rapport au bouclier (30) de tube.

4. Engin de forage selon l'une quelconque des revendications 1 à 3, ***caractérisé en ce que*** sur le chariot (22) est prévu un soutien (50) de couple pour soutenir de façon immobile en rotation le bouclier (30) de tube et/ou un dispositif d'alimentation en matériau de remplissage dans le bouclier (30) de tube.

5. Engin de forage selon la revendication 4, ***caractérisé en ce que*** le bouclier (30) de tube et/ou le dispositif d'alimentation est guidé de manière mobile axialement sur le soutien (50) de couple.

6. Engin de forage selon l'une quelconque des revendications 1 à 5, ***caractérisé en ce qu*'**entre le tube (6) de forage et le bouclier (30) de tube est prévu un tube de prolongement (40) qui est relié de manière immobile en rotation et mobile axialement à l'arbre de sortie (19) de l'entraînement (11) de forage.

7. Engin de forage selon la revendication 6, ***caractérisé en ce que*** le tube de prolongement (40) est réalisé en tige de Kelly avec des rainures longitudinales pour le transfert du couple et des poches de verrouillage pour la transmission des forces axiales.

8. Engin de forage selon l'une quelconque des revendications 1 à 7, ***caractérisé en ce qu*'**un dispositif de fermeture (71) est prévu, grâce auquel un accès du matériau de remplissage du bouclier (30) de tube vers le tube (6) de forage peut être fermé.

9. Procédé de réalisation d'une colonne de forage dans le sol, en particulier avec un engin de forage selon l'une quelconque des revendications 1 à 8, dans lequel
- un tube (6) de forage est enfoncé en rotation dans le sol au moyen d'un entraînement (11) de forage, qui est placé sur un chariot (22) qui est mobile dans la direction de forage le long d'un mât (2), et
- une fois une profondeur souhaitée atteinte, le tube (6) de forage est retiré et une cavité se formant ainsi est remplie, par le tube (6) de forage, avec un matériau de remplissage provenant d'un bouclier (30) de tube placé sur le tube de forage,
***caractérisé en ce que,*** lors de l'enfoncement du tube (6) de forage, le bouclier (30) de forage est déplacé avec le tube (6) de forage en direction du sol par rapport au chariot (22).
